# EUROPÄISCHE PATENTSCHRIFT

(11) **EP 1 945 054 B1**
(45) Veröffentlichungstag und Bekanntmachung des Hinweises auf die Patenterteilung: **19.10.2011**
(21) Anmeldenummer: 06806463.3
(22) Anmeldetag: 23.10.2006
(51) Int. Cl.: A43B 13/18, A43B 21/26, A43B 7/24

(54) **SCHUH, INSBESONDERE SPORTSCHUH**
SHOE, IN PARTICULAR SPORTS SHOE
CHAUSSURE, EN PARTICULIER UNE CHAUSSURE DE SPORT

(30) Priorität: 02.11.2005 DE 202005017043 U
(43) Veröffentlichungstag der Anmeldung: 23.07.2008
(73) Patentinhaber: PUMA SE, 91074 Herzogenaurach (DE)
(72) Erfinder: IVESTER, Richard, G., Arlington, MA 02474 (US); HADFIELD, Richard, P., 90762 Fürth (DE)
(74) Vertreter: Gosdin, Michael
(86) Internationale Anmeldenummer: PCT/EP2006/010188
(87) Internationale Veröffentlichungsnummer: WO 2007/051538

(56) Entgegenhaltungen:
- EP-A- 0 019 673
- EP-A1- 0 095 357
- EP-A2- 0 526 892
- WO-A2-01/17384
- DE-A1- 3 832 743
- DE-U1- 29 907 844
- DE-U1-202005 007 867
- US-A- 4 999 931

## Beschreibung

Die Erfindung betrifft einen Schuh, insbesondere einen Sportschuh, mit einem Schuhoberteil und einer Sohle, wobei oberhalb oder in der Sohle ein Dämpfungselement angeordnet ist.

Bei Sportschuhen dieser allgemein bekannten Art ist es erforderlich, für ein gewünschtes Feder- und Dämpfverhalten der Sohle zu sorgen. Hierzu sind im Stand der Technik vielfältige Lösungen bekannt.

In der WO 01/17384 A2 ist eine Sohle für einen Schuh beschrieben, bei der im Hinterfußbereich zwischen einem Träger- bzw. Innenteil und einer Außensohle eine Anzahl Rippen positioniert sind, die eine gekrümmte Form aufweisen. Damit wird erreicht, dass bei Belastung der Sohle mit Auftrittskräften ein Biegen der Rippen erfolgt, wobei die Rippe eine fast halbellipsoide Form einnimmt.

Nachteilig ist es dabei, dass aufgrund dieser Verformung der Rippen ein relativ starker Einbruch der Federsteifigkeit über dem Belastungsweg festzustellen ist, was zu einer schlechten Steuerung der Federsteifigkeit führt und nicht erwünscht wird.

Die DE-U-202005007867 offenbart einen Schuh nach dem Oberbegriff des Anspruchs 1.

Der Erfindung liegt die Aufgabe zugrunde, einen Schuh, insbesondere einen Sportschuh, der eingangs genannten Art so fortzubilden, dass ein besser steuerbarer Verlauf der Federsteifigkeit über dem Federweg gegeben ist. Ferner soll die Federsteifigkeit über dem Federweg gemäß einer gewünschten Funktion verlaufen und keinen Einbruch, insbesondere progressiver Art, erleiden. Damit soll es möglich werden, das Federverhalten der Schuhsohle bzw. des an oder in dieser angeordneten Dämpfungselements gut zu beeinflussen.

Die **Lösung** dieser Aufgabe durch die Erfindung ist in Anspruch 1 beschrieben. Das Dämpfungselement weist auf: eine erste, obere Gruppe im Querschnitt im wesentlichen wannenförmig ausgebildeter Dämpfungskörper, wobei die Dämpfungskörper jeweils zwei Schenkel aufweisen, die mit einem Verbindungsabschnitt verbunden sind, eine zweite, untere Gruppe im Querschnitt im wesentlichen U-formig oder wannenförmig ausgebildeter Dämpfungskörper, wobei die Dämpfungskörper jeweils zwei Schenkel aufweisen, die mit einem Verbindungsabschnitt verbunden sind, und einen Zwischenträger, der zwischen den beiden Gruppen der Dämpfungskörper angeordnet ist und an den die Schenkel mit ihrem vom Verbindungsabschnitt entfernten Ende angrenzen oder mit dem die Schenkel verbunden sind, wobei benachbarte Schenkel der jeweiligen Dämpfungselemente an einer Zusammentreffstelle aneinandergrenzen oder miteinander verbunden sind und wobei die Zusammentreffstellen der oberen und der unteren Dämpfungskörper in Längsrichtung des Dämpfungselements versetzt an dem Zwischenträger angeordnet sind.

Es ist vorgesehen, dass sich die Schenkel des Dämpfungskörpers gerade erstrecken und unter einem Winkel zwischen 45° und 85° zur Ebene des Zwischenträgers bzw. zur Horizontalen auf den Zwischenträger auftreffen. Über den gewählten Winkel kann das Federverhalten maßgeblich beeinflusst werden. Je flacher der Winkel ist, mit dem die Schenkel auf den Zwischenträger münden, desto höher werden die Druckkräfte im Schenkel, die bei der Kraftbeaufschlagung des Schuhs auftreten.

Bevorzugt sind die Zusammentreffstellen der einen Dämpfungskörper in Längsrichtung des Dämpfungselements gesehen mittig zwischen zwei Zusammentreffstellen der anderen Dämpfungskörper angeordnet.

Es sind also zwei unterschiedliche Gruppen Dämpfungskörper vorgesehen, die jeweils im Querschnitt wannenförmig ausgebildet sind und an Zusammentreffstellen aneinandergrenzen. Die wannenförmigen Körper der oberen und der unteren Gruppe sind mit ihrer offenen Seite aufeinander zu gerichtet und über einen Zwischenträger miteinander verbunden.

Hierdurch entsteht ein Dämpfungselement, dessen Feder- und Dämpfeigenschaften über weite Bereiche hinweg einstellbar bzw. beeinflussbar sind.

Es ist vorgesehen, dass der Zwischenträger im wesentlichen als ebenes, plattenförmiges Teil ausgebildet ist. Hierunter soll auch noch zu verstehen sein, dass der Zwischenträger in Längsrichtung des Dämpfungselements einen - leicht - wellenförmigen Verlauf aufweisen kann.

Möglich ist es aber auch, dass der Zwischenträger dem Verlauf der Sohle folgt und sich dabei allmählich vom Vorderfußbereich über den Mittelfußbereich, wo noch eine weitgehend ebene Form vorliegt, hin zum Fersenbereich krümmt, dort also nicht-eben ist. Im Fersenbereich kann der Zwischenträger insbesondere schalenförmig ausgeführt sein.

Die Schenkel und die Verbindungsabschnitte der Dämpfungskörper sind als flächig ausgebildete Teile geformt, die sich zumindest über einen Teil der Breite des Schuhs erstrecken und Hohlkammern bilden. Nach einer Ausgestaltung ist vorgesehen, dass sich die Schenkel und die Verbindungsabschnitte der Dämpfungskörper als flächig ausgebildete Teile über die gesamte Breite der Sohle erstrecken. Alternativ hierzu ist es auch möglich, dass sich die Schenkel und die Verbindungsabschnitte der Dämpfungskörper als flächig ausgebildete Teile nur in den Seitenbereichen der Sohle erstrecken und im Mittelbereich einen ausgesparten Bereich lassen.

Das Dämpfungselement erstreckt sich nach einer Ausgestaltung der Erfindung vom fersenseitigen Ende der Sohle an. Es kann an der Unterseite einer Fersenschale angeordnet werden. Weiterhin kann vorgesehen sein, dass an der Unterseite des Dämpfungselements eine Außensohle angeordnet ist. Eine Alternative hierzu sieht vor, dass die Verbindungsabschnitte der unteren Dämpfungskörper als segmentierte Außensohle ausgebildet sind.

Um auch im rückwärtigen Bereich des Schuhs gewisse Feder- und Dämpfeigenschaft zu erzielen, kann sich das Dämpfungselement bis an das hintere Ende des Schuhs und um die Ferse herum nach oben erstrecken. Hierbei ist nach einer Weiterbildung vorgesehen, dass sich das Dämpfungselement bis zu einer Höhe von 40 % bis 75 % der gesamten Schuhhöhe im Fersenbereich erstreckt. Als Ende des Dämpfungselements wird dabei der letzte Schenkel des wannenförmigen oder U-förmigen Dämpfungskörpers betrachtet.

Die Außensohle kann sich mindestens über den gesamten Bereich erstrecken, in den sich das Dämpfungselement erstreckt. Darüber hinaus kann auch vorgesehen sein, dass sich die Außensohle über den Bereich des Dämpfungselements hinaus erstreckt.

Fertigungstechnische Vorteile lassen sich erreichen, wenn beide Gruppen Dämpfungskörper samt Zwischenträger als einteiliges Spritzgießteil ausgebildet sind.

Die Teile der Sohle und insbesondere das Dämpfungselement bestehen bevorzugt aus Kunststoff, insbesondere aus thermoplastischem Material. Dabei ist namentlich bevorzugt an Polyäthylen, Polypropylen, Polybutan, Polyamid, Polyurethan oder eine Mischung von wenigstens zwei dieser Kunststoffe gedacht. Der Kunststoff kann durchscheinend oder durchsichtig sein. Auch die Außensohle kann aus Kunststoff, vorzugsweise aus Polyäthylen, Polypropylen, Polybutan, Polyamid, Polyurethan oder einer Mischung von wenigstens zwei dieser Kunststoffe, oder aus Gummi bestehen, wobei das Material nicht durchscheinend oder nicht durchsichtig ist.

Der Werkstoff der einzelnen Bestandteile des Dämpfungselements (Schenkel, Verbindungsabschnitte, Zwischenträger) sowie deren geometrische Abmessungen können zur Festlegung der Feder- und/oder Dämpfungseigenschaften des Dämpfungselements fachmännisch ausgewählt werden.

Mit der vorgeschlagenen Ausgestaltung wird erreicht, dass sich - zumindest über einen gewissen Federwegbereich - eine Federsteifigkeit nach einem gewünschten Verlauf ergibt. Die Federsteifigkeit als absolute Größe kann über die Dicke der Bestandteile des Dämpkngselements (Schenkel, Verbindungsabschnitte, Zwischenträger) eingestellt werden; wie bereits erwähnt, kann dafür auch der Winkel, mit dem die Schenkel auf den Zwischenträger einmünden, zur Auslegung und Einstellung herangezogen werden.

Die Fertigung des vorgeschlagenen Dämpfungselements und des gesamten Schuhs ist in einfacher Weise und kostengünstig möglich, wofür bekannte Methoden eingesetzt werden.

In der Zeichnung ist ein Ausführungsbeispiel der Erfindung dargestellt. Es zeigen:
- Fig. 1: ein Dämpfungselement in perspektivischer Ansicht,
- Fig. 2: das hintere Teil des Schuhs in der Seitenansicht,
- Fig. 3: den Schnitt A-B gemäß Fig. 2 und
- Fig. 4: eine zu Fig. 1 alternative, jedoch ähnliche Ausgestaltung des erfindungsgemäßen Dämpfungselements.

In Fig. 1 ist ein Dämpfungselement 3 skizziert, das in einen Sportschuh integriert ist. Die Integration in einen Schuh geht für ein ähnliches Dämpfungselement 3 aus Fig. 2 hervor. Dargestellt ist hier lediglich der Fersenbereich; allerdings gelten analoge Ausführungen auch für den Vorderfußbereich, in den gleichermaßen ein erfindungsgemäßes Dämpfungselement integriert sein kann. Möglich ist es ferner, dass ein einziges Dämpfungselement 3 vorgesehen ist, das sich über die gesamte Länge des Schuhs erstreckt.

Das Dämpfungselement 3 gemäß Fig. 1 weist zwei Gruppen 4 und 9 von Dämpfungskörper 5 bzw. 10 auf. Eine Anzahl Dämpfungskörper 5 bzw. 10 sind nebeneinander angeordnet und berühren sich an Zusammentreffstellen 15 bzw. 16. Die Dämpfungskörper 5, 10 sind im Ausführungsbeispiel wannenförmig ausgebildet, d. h. jeder Dämpfungskörper 5, 10 hat zwei Schenkel 6, 7 bzw. 11, 12, die über einen Verbindungsabschnitt 8 bzw. 13 miteinander verbunden sind. Der Verbindungsabschnitt 8 bzw. 13 und zwei Schenkel 6 und 7 bzw. 11 und 12 bilden daher einen Dämpfungskörper 5 bzw. 10, die im Querschnitt, also von der Seite aus betrachtet, eine Form ähnlich eines U aufweisen.

Die obere Gruppe 4 der Dämpfungskörper 5 und die untere Gruppe 9 der Dämpfungskörper 10 sind jeweils an einen Zwischenträger 14 angebunden, wobei der Zwischenträger 14 weitgehend eben ist, jedoch auch eine leichte Wellenform in Längsrichtung L des Dämpfungskörpers 3 aufweisen kann. D. h. die Zusammentreffstellen 15 bzw. 16 benachbarter Schenkel 6, 7, 11, 12 sind mit dem Zwischenträger 14 verbunden.

Wie weiter zu sehen ist, sind die jeweiligen Zusammentreffstellen 15 bzw. 16 in Längsrichtung L versetzt zueinander angeordnet. Die Zusammentreffstellen 15 der oberen Dämpfungskörper 5 liegen jeweils mittig zwischen zwei Zusammentreffstellen 16 der unteren Dämpfungskörper 10. Dies gilt entsprechend für die Zusammentreffstellen 16, die jeweils mittig zwischen zwei Zusammentreffstellen 15 zu liegen kommen.

Durch diese Ausgestaltung wird ein Dämpfungselement geschaffen, dessen Feder- und Dämpfeigenschaft besonders günstig und reproduzierbar definiert werden können. Zur spezifischen Definition der Feder- und Dämpfeigenschaften kann insbesondere der Winkel α herangezogen werden (s. Fig. 1), der angibt, wie die Schenkel 6, 7, 11, 12 auf den Zwischenträger 14 treffen. Bevorzugte Werte für den Winkel sind Werte zwischen 50° und 80°.

In Fig. 2 ist zu sehen, wie ein derartiges Dämpfungselement 3 in einen Schuh mit einem Schuhoberteil 1 und einer Sohle 2 integriert werden kann. Der Dämpfungskörper 3 ist hier nicht eben ausgebildet (wie in Fig. 1), sondern er folgt dem Verlauf der Ferse des Trägers des Schuhs.

Anhand der eingetragenen Höhe h kann gesehen werden, dass sich das Dämpfungselement 3 bis in einen Bereich nach oben erstreckt, der etwa die Hälfte der gesamten Höhe H des Schuhs im Fersenbereich entspricht.

Das Dämpfungselement 3 ist im Ausführungsbeispiel gemäß Fig. 2 an der Unterseite einer Fersenschale 20 angeordnet, die der Fersenform des Trägers des Schuhs angepasst ist. An der Unterseite des Dämpfungskörpers 3 ist eine Außensohle 21 angeordnet, die das Dämpfungselement 3 von unten abdeckt.

Wie dem Schnitt A-B gemäß Fig. 2 entnommen werden kann, der in Fig. 3 skizziert ist, erstreckt sich das Dämpfungselement 3 im Ausführungsbeispiel nicht über die gesamte Breite des Schuhs. Vielmehr ist vorgesehen, dass sich das Dämpfungselement 3 nur in den beiden Seitenbereichen 17 und 18 erstreckt, um im Mittelbereich 19 einen ausgesparten Bereich offenzulassen. Allerdings kann diese Aussparung auch nur in einem Teil der Sohle vorgesehen werden, wobei dann andere Bereiche der Sohle vollflächig mit dem Dämpfungselement 3 versehen sind.

Das Dämpfungselement 3 ist vorzugsweise als einstückiges Spritzgießteil (bevorzugt aus EVA) ausgebildet. Es kann dann mit der Fersenschale 20 bzw. mit der Außensohle 21 verklebt werden bzw. in Ausnehmungen eingesetzt werden, die in der Sohle 2 hierfür vorgesehen sind.

Die in Fig. 4 gezeigte Variante des Dämpfungselements 3 basiert auf demselben Erfindungskonzept wie die Lösung gemäß Fig. 1. Während bei der vorbeschriebenen Lösung die einzelnen Dämpfungskörper 5 und 10 der beiden Gruppen 4 und 9 symmetrisch zu einer gedachten Mittenebene ausgeführt sind, ist dies bei der Lösung gemäß Fig. 4 - zumindest für einen Teil der Dämpfungskörper 5, 10 - nicht der Fall. Wie es sich anhand der eingetragenen Winkel α' und α" ergibt, liegt eine Unsymmetrie vor. Der Winkel α' liegt knapp unter 90°, während der andere Winkel α" bei ca. 60° liegt. Bei den genannten Winkeln α' und α" handelt es sich wieder um diejenigen, um die sich die Erstreckung der Schenkel 6, 7 bzw. 11 und 12 gegen die Ebene des Zwischenträgers 14 bzw. eine gedachte Horizontalebene erhebt.

Zu sehen ist ferner, dass die Verbindungsabschnitte 8 bzw. 13 - vor allem die oberen Verbindungsabschnitte 8 - in Längsrichtung L des Schuhs bzw. Dämpfungskörpers 3 betrachtet - eine nur sehr kurze Erstreckung aufweisen. Gewissermaßen handelt es sich bei den Verbindungsabschnitten 8, 13 hier um Verbindungspunkte (bzw. über die Breite des Schuhs verlaufende Verbindungslinien), mittels derer die Schenkel 6, 7 bzw. 11, 12 miteinander verbunden sind. Wie zu sehen ist, kann der Übergang des einen Schenkels in den anderen als Ausrundung ausgebildet sein, die in diesem Falle als Verbindungsabschnitt 8, 13 anzusprechen ist.

Auch in diesem Falle kann im Dämpfungselement 3 in dem dem Boden zugewandten Bereich ein Einschnitt eingebracht sein. Dieser muss sich nicht zwingend in Längsrichtung L erstrecken, also nach Art einer Längsnut eingebracht sein. Es ist auch möglich, dass der Einschnitt vom Boden aus betrachtet eine beispielsweise elliptische oder nierenförmige Kontur aufweist.

Das vorgeschlagene Dämpfungselement 3 kann nur im Hinterfußbereich, also insbesondere unter der Ferse, angeordnet sein. Es kann alternativ oder additiv aber auch vorgesehen werden, dass ein derartiges Dämpfungselement im Vorderfußbereich angeordnet ist. Schließlich kann sich ein Dämpfungselement der genannten Art auch über die gesamte Schuhlänge erstrecken.

### Bezugszeichenliste

- 1: Schuhoberteil
- 2: Sohle
- 3: Dämpfungselement
- 4: erste, obere Gruppe Dämpfungskörper
- 5: Dämpfungskörper
- 6: Schenkel
- 7: Schenkel
- 8: Verbindungsabschnitt
- 9: zweite, untere Gruppe Dämpfungskörper
- 10: Dämpfungskörper
- 11: Schenkel
- 12: Schenkel
- 13: Verbindungsabschnitt
- 14: Zwischenträger
- 15: Zusammentreffstelle
- 16: Zusammentreffstelle
- 17: Seitenbereich
- 18: Seitenbereich
- 19: Mittelbereich
- 20: Fersenschale
- 21: Außensohle

- L: Längsrichtung
- α, α', α": Winkel
- h: Höhe
- H: gesamte Schuhhöhe

## Patentansprüche

1. Schuh, insbesondere Sportschuh, mit einem Schuhoberteil (1) und einer Sohle (2), wobei oberhalb oder in der Sohle (2) ein Dämpfungselement (3) angeordnet ist, wobei
das Dämpfungselement (3) aufweist:
eine erste, obere Gruppe (4) im Querschnitt im wesentlichen U-förmig oder wannenförmig ausgebildeter Dämpfungskörper (5), wobei die Dämpfungskörper (5) jeweils zwei Schenkel (6, 7) aufweisen, die mit einem Verbindungsabschnitt (8) verbunden sind,
eine zweite, untere Gruppe (9) im Querschnitt im wesentlichen wannenförmig ausgebildeter Dämpfungskörper (10), wobei die Dämpfungskörper (10) jeweils zwei Schenkel (11, 12) aufweisen, die mit einem Verbindungsabschnitt (13) verbunden sind, und
einen Zwischenträger (14), der zwischen den beiden Gruppen (4; 9) den Dämpfungskörper (5; 10) angeordnet ist und an den die Schenkel (6, 7; 11, 12) mit ihrem vom Verbindungsabschnitt (8; 13) entfernten Ende angrenzen oder mit dem die Schenkel (6, 7; 11, 12) verbunden sind, wobei sich die Schenkel (6, 7; 11, 12) und die Verbindungsabschnitte (8; 13) der Dämpfungskörper (5; 10) als flächig ausgebildete Teile zumindest über einen Teil der Breite des Schuhs erstrecken und Hohlkammern bilden,
wobei benachbarte Schenkel (6, 7; 11, 12) der jeweiligen Dämpfungselemente (5; 10) an einer Zusammentreffstelle (15, 16) aneinandergrenzen oder miteinander verbunden sind,
wobei die Zusammentreffstellen (15, 16) der oberen und der unteren Dämpfungskörper (5; 10) in Längsrichtung (L) des Dämpfungselements (3) versetzt an dem Zwischenträger (14) angeordnet sind,
wobei der Zwischenträger (14) im wesentlichen als ebenes, plattenförmiges Teil oder als Teil mit in Längsrichtung (L) des Dämpfungselements (3) wellenförmigem oder knickförmigem Verlauf ausgebildet ist und **dadurch gekennzeichnet, dass**
sich die Schenkel (6, 7; 11, 12) im wesentlichen gerade erstrecken und unter einem Winkel (α) zwischen 45° und 89°, vorzugsweise zwischen 45° und 85°, zur Ebene des Zwischenträgers (14) oder zur Horizontalen auf diesen auftreffen.

2. Schuh nach Anspruch 1, **dadurch gekennzeichnet, dass** die Zusammentreffstellen (15) der einen Dämpfungskörper (5) in Längsrichtung (L) des Dämpfungselements (3) gesehen mittig zwischen zwei Zusammentreffstellen (16) der anderen Dämpfungskörper (10) angeordnet sind.

3. Schuh nach Anspruch 1 oder 2, **dadurch gekennzeichnet, dass** die Dämpfungskörper (5, 10) zumindest teilweise im Querschnitt symmetrisch zu einer Mittenebene ausgebildet sind.

4. Schuh nach Anspruch 1 oder 2, **dadurch gekennzeichnet, dass** die Dämpfungskörper (5, 10) zumindest teilweise im Querschnitt unsymmetrisch zu einer Mittenebene ausgebildet sind.

5. Schuh nach einem der Ansprüche 1 bis 4, **dadurch gekennzeichnet, dass** das Dämpfungselement (1) in dem dem Boden zugewandten Bereich einen Einschnitt aufweist.

6. Schuh nach einem der Ansprüche 1 bis 4, **dadurch gekennzeichnet, dass** sich die Schenkel (6, 7; 11, 12) und die Verbindungsabschnitte (8; 13) der Dämpfungskörper (5; 10) als flächig ausgebildete Teile über die gesamte Breite der Sohle (2) erstrecken.

7. Schuh nach einem der Ansprüche 1 bis 5, **dadurch gekennzeichnet, dass** sich die Schenkel (6, 7; 11, 12) und die Verbindungsabschnitte (8; 13) der Dämpfungskörper (5; 10) als flächig ausgebildete Teile nur in den Seitenbereichen (17, 18) der Sohle (2) erstrecken und im Mittelbereich (19) einen ausgesparten Bereich lassen.

8. Schuh nach einem der Ansprüche 1 bis 7, **dadurch gekennzeichnet, dass** die Verbindungsabschnitte (8; 13) der Dämpfungskörper (5; 10) zumindest teilweise in Längsrichtung (L) eine kurze Erstreckung aufweisen, wobei die Verbindungsabschnitte (8; 13) im Querschnitt als im wesentlichen punktförmige Verbindungsstelle der Schenkel (6, 7; 11, 12) ausgebildet sind.

9. Schuh nach Anspruch 8, **dadurch gekennzeichnet, dass** die Verbindungsabschnitte (8; 13) als gerundeter Übergang der Schenkel (6, 7; 11, 12) ausgebildet sind.

10. Schuh nach einem der Ansprüche 1 bis 9, **dadurch gekennzeichnet, dass** das Dämpfungselement (3) an der Unterseite einer Fersenschale (20) angeordnet ist.

11. Schuh nach einem der Ansprüche 1 bis 10, **dadurch gekennzeichnet, dass** an der Unterseite des Dämpfungselements (3) eine Außensohle (21) angeordnet ist.

12. Schuh nach einem der Ansprüche 1 bis 10, **dadurch gekennzeichnet, dass** die Verbindungsabschnitte (13) der unteren Dämpfungskörper (10) als segmentierte Außensohle (21) ausgebildet sind.

13. Schuh nach einem der Ansprüche 1 bis 12, **dadurch gekennzeichnet, dass** sich das Dämpfungselement (3) bis an das hintere Ende des Schuhs und um die Ferse herum nach oben erstreckt.

14. Schuh nach Anspruch 13, **dadurch gekennzeichnet, dass** sich das Dämpfungselement (3) bis zu einer Höhe (h) von 40 % bis 75 % der gesamten Schuhhöhe (H) im Fersenbereich erstreckt.

15. Schuh nach einem der Ansprüche 1 bis 14, **dadurch gekennzeichnet, dass** beide Gruppen Dämpfungskörper (5; 10) samt Zwischenträger (14) als einteiliges Spritzgießteil ausgebildet sind.

## Claims

1. Shoe, in particular sports shoe, with a shoe upper part (1) and a sole (2), wherein a damping element (3) being arranged above or in the sole (2), wherein the damping element (3) comprises:
a first, upper group (4) of damping bodies (5) having a substantial U-shaped or bowl-shaped cross section, wherein the damping bodies (5) have two legs (6, 7) respectively, which are connected with a connection section (8),
a second, lower group (9) of damping bodies (10) having a substantial bowl-shaped cross section, wherein the damping bodies (10) have two legs (11, 12) respectively, which are connected with a connection section (13), and
an intermediate carrier (14) which is arranged between both groups (4; 9) of damping bodies (5; 10) and to which the legs (6, 7; 11, 12) abut with their end being remote from the connection section (8; 13) or with which the legs (6, 7; 11, 12) are connected,
wherein the legs (6, 7; 11, 12) and the connection sections (8; 13) of the damping bodies (5; 10) extend as a flat parts at least along a part of the width of the shoe and form hollow chambers,
wherein adjacent legs (6, 7; 11, 12) of the respective damping bodies (5; 10) are abutting or are connected at a location of conjunction (15, 16),
wherein the locations of conjunction (15, 16) of the upper and of the lower damping bodies (5; 10) are arranged offset at the intermediate carrier (14) in longitudinal direction (L) of the damping element (3),
wherein the intermediate carrier (14) is formed as a substantial flat, panel shaped part or it has a wavelike or kink-shaped run in longitudinal direction (L) of the damping element (3),
**characterized in that**
the legs (6, 7; 11, 12) extend substantially linear and meet the intermediate carrier (14) with an angle (α) between 45° and 89°, preferably between 45° and 85°, to the plane of the intermediate carrier (14) or to the horizontal.

2. Shoe according to claim 1, **characterized in that** the locations of conjunction (15) of one of the damping bodies (5) are arranged in the middle between two locations of conjunction (16) of the other damping bodies (10) regarded in longitudinal direction (L) of the damping element (3).

3. Shoe according to claim 1 or 2, **characterized in that** the damping bodies (5; 10) are formed at least partially symmetrically to a middle plane in cross section.

4. Shoe according to claim 1 or 2, **characterized in that** the damping bodies (5; 10) are formed at least partially asymmetrically to a middle plane in cross section.

5. Shoe according to one of claims 1 to 4, **characterized in that** the damping element (3) has an incision in the region being turned toward the ground.

6. Shoe according to one of claims 1 to 4, **characterized in that** the legs (6, 7; 11, 12) and the connection sections (8; 13) of the damping bodies (5; 10) extend as flat parts along the whole width of the sole (2).

7. Shoe according to one of claims 1 to 5, **characterized in that** the legs (6, 7; 11, 12) and the connection sections (8; 13) of the damping bodies (5; 10) extend as flat parts only along the side regions (17, 18) of the sole (2) and leave an omitted region in the middle section (19).

8. Shoe according to one of claims 1 to 7, **characterized in that** the connection sections (8; 13) of the damping bodies (5; 10) have at least partly a short extension in longitudinal direction (L), wherein the connection sections (8; 13) are formed substantially as a punctual location of conjunction of the legs (6, 7; 11, 12) in cross section.

9. Shoe according to claim 8, **characterized in that** the connection sections (8; 13) are formed as a rounded transition of the legs (6, 7; 11, 12).

10. Shoe according to one of claims 1 to 9, **characterized in that** the damping element (3) is arranged at the bottom side of a heel shell (20).

11. Shoe according to one of claims 1 to 10, **characterized in that** an outer sole (21) is arranged at the bottom side of the damping element (3).

12. Shoe according to one of claims 1 to 10, **characterized in that** the connection sections (13) of the bottom damping bodies (10) are formed as a segmented outer sole (21).

13. Shoe according to one of claims 1 to 12, **characterized in that** the damping element (3) extends to the rear end of the shoe and turns around the heel upwards.

14. Shoe according to claim 13, **characterized in that** the damping element (3) extends until a height (h) from 40% till 75% of the total height (H) of the shoe in the heel region.

15. Shoe according to one of claims 1 to 14, **characterized in that** both groups of damping bodies (5; 10) as well as the intermediate carrier (14) are made as a one-part injection molding part.

## Revendications

1. Chaussure, notamment chaussure de sport, avec une partie supérieure de chaussure (1) et une semelle (2), 1 un élément d'amortissement (3) étant disposé sur ou dans la semelle (2) ;
l'élément d'amortissement (3) comportant :
un premier groupe supérieur (4) comportant des corps d'amortissement (5) réalisés pour l'essentiel en forme de U ou en forme de baquet en section transversale, les corps d'amortissement (5) comportant respectivement deux côtés (6, 7) reliés à une section de jonction (8) ;
un deuxième groupe inférieur (9) comportant des corps d'amortissement (10) réalisés pour l'essentiel en forme de baquet en section transversale, les corps d'amortissement (10) comportant respectivement deux côtés (11, 12) reliés à une section de jonction (13) ; et
un support intermédiaire (14) disposé entre les deux groupes (4 ; 9) des corps d'amortissement (5 ; 10) et auquel sont reliés les côtés (6, 7 ; 11, 12) avec leur extrémité écartée de la section de jonction (8 ; 13) ou avec lequel les côtés (6, 7 ; 11, 12) sont reliés ;
les côtés (6, 7 ; 11, 12) et les sections de jonction (8 ; 13) des corps d'amortissement (5 ; 10) prenant la forme, au moins sur une partie de la largeur de la chaussure, de parties de grandes surfaces et formant des compartiments creux ;
les côtés connexes (6, 7 ; 11, 12) des éléments d'amortissement (5 ; 10) respectifs étant reliés l'un à l'autre ou l'un contre l'autre au niveau d'un point d'intersection (15, 16) ;
les points d'intersection (15, 16) des corps d'amortissement (5 ; 10) supérieur et inférieur étant disposés de façon décalée au niveau du support intermédiaire (14), dans la direction longitudinale (L) de l'élément d'amortissement (3) ;
le support intermédiaire (14) étant réalisé pour l'essentiel sous la forme d'une partie plane en forme de plaque ou d'une partie présentant un tracé, en direction longitudinale (L) de l'élément d'amortissement (3), ondulé ou coudé et **caractérisée en ce que** :
les côtés (6, 7 ; 11, 12) sont pour l'essentiel droits et forment un angle (α) compris entre 45° et 89°, de préférence entre 45° et 85°, par rapport au plan du support intermédiaire (14) ou par rapport à l'horizontale.

2. Chaussure selon la revendication 1, **caractérisée en ce que** les points d'intersection (15) du premier corps d'amortissement (5) sont disposés, dans la direction longitudinale (L) de l'élément d'amortissement (3) vue de façon centrale, entre les deux points d'intersection (16) de l'autre corps d'amortissement (10).

3. Chaussure selon la revendication 1 ou 2, **caractérisée en ce que** les corps d'amortissement (5, 10) sont réalisés au moins en partie en section transversale symétriquement à un plan central.

4. Chaussure selon la revendication 1 ou 2, **caractérisée en ce que** les corps d'amortissement (5, 10) sont réalisés au moins en partie en section transversale asymétriquement à un plan central.

5. Chaussure selon l'une quelconque des revendications 1 à 4, **caractérisée en ce que** l'élément d'amortissement (1) comporte une entaille dans la zone orientée vers le sol.

6. Chaussure selon l'une quelconque des revendications 1 à 4, **caractérisée en ce que** les côtés (6, 7 ; 11, 12) et les sections de jonction (8 ; 13) des corps d'amortissement (5 ; 10) prennent la forme de parties de grandes surfaces s'étendant sur l'ensemble de la largeur de la semelle (2).

7. Chaussure selon l'une quelconque des revendications 1 à 5, **caractérisée en ce que** les côtés (6, 7 ; 11, 12) et les sections de jonction (8 ; 13) des corps d'amortissement (5 ; 10) prennent la forme de parties de grandes surfaces seulement dans les zones latérales (17, 18) de la semelle (2) et laissent place à une zone évidée dans la zone centrale (19).

8. Chaussure selon l'une quelconque des revendications 1 à 7, **caractérisée en ce que** les sections de jonction (8 ; 13) des corps d'amortissement (5 ; 10) comportent un court prolongement au moins en partie dans la direction longitudinale (L), les sections de jonction (8 ; 13) prenant pour l'essentiel la forme, en section transversale, de points de jonction des côtés (6, 7 ; 11, 12).

9. Chaussure selon la revendication 8, **caractérisée en ce que** les sections de jonction (8 ; 13) sont réalisées sous la forme d'un passage de transition arrondi des côtés (6, 7 ; 11, 12).

10. Chaussure selon l'une quelconque des revendications 1 à 9, **caractérisée en ce que** l'élément d'amortissement (3) est disposé au niveau du côté inférieur d'une coque de talon (20).

11. Chaussure selon l'une quelconque des revendications 1 à 10, **caractérisée en ce qu'**une semelle extérieure (21) est disposée au niveau du côté inférieur de l'élément d'amortissement (3).

12. Chaussure selon l'une quelconque des revendications 1 à 10, **caractérisée en ce que** les sections de jonction (13) des corps d'amortissement (10) inférieurs prennent la forme d'une semelle extérieure (21) segmentée.

13. Chaussure selon l'une quelconque des revendications 1 à 12, **caractérisée en ce que** l'élément d'amortissement (3) s'étend vers le haut jusqu'à l'extrémité arrière de la chaussure et jusqu'autour du talon.

14. Chaussure selon la revendication 13, **caractérisée en ce que** l'élément d'amortissement (3) s'étend jusqu'à une hauteur (h) représentant de 40 % à 75 % de la hauteur totale de la chaussure (H) dans la zone du talon.

15. Chaussure selon l'une quelconque des revendications 1 à 14, **caractérisée en ce que** les deux groupes de corps d'amortissement (5 ; 10) prennent la forme, avec le support intermédiaire (14), d'une pièce moulée par injection formée d'un seul tenant.
